# EUROPÄISCHE PATENTSCHRIFT

(11) **EP 0 245 279 B1**
(45) Veröffentlichungstag und Bekanntmachung des Hinweises auf die Patenterteilung: **12.07.1989**
(21) Anmeldenummer: 86901730.1
(22) Anmeldetag: 27.02.1986
(51) Int. Cl.: C25B 1/00

(54) **VERFAHREN ZUR ELEKTROCHEMISCHEN OXIDATION VON SCHWEFELSAUREN CHROM-III-LÖSUNGEN ZU CHROM-VI-LÖSUNGEN**
METHOD FOR THE ELECTROCHEMICAL OXIDATION OF SULPHURIC ACID CHROMIUM III SOLUTIONS INTO CHROMIUM VI SOLUTIONS
PROCEDE D'OXYDATION ELECTROCHIMIQUE DE SOLUTIONS DE CHROME III DANS L'ACIDE SULFURIQUE EN SOLUTIONS DE CHROME VI

(30) Priorität: 27.02.1985 AT 577/85
(43) Veröffentlichungstag der Anmeldung: 19.11.1987
(73) Patentinhaber: ELIN-UNION Aktiengesellschaft für elektrische Industrie, A-1141 Wien (AT)
(72) Erfinder: VYTLACIL, Richard, A-2346 Maria Enzersdorf/Südstadt (AT)
(74) Vertreter: Krause, Peter
(86) Internationale Anmeldenummer: AT8600016
(87) Internationale Veröffentlichungsnummer: WO8605215

(56) Entgegenhaltungen:
- FR-A- 2 219 806
- US-A- 4 006 067
- Chemical Abstracts, Band 90, Nr. 24, 11. Juni 1979, Columbus, Ohio (US), siehe Seite 531, Spalte 1, Zusammenfassung 194736w

## Beschreibung

Die Erfindung betrifft ein verfahren zur elektrochemischen Oxidation von schwefelsauren Chrom-III-Lösungen zu Chrom-VI-Lösungen, in einer mittels Diaphragma unterteilten Zelle unter Einspülen von Luft in den im Kathodenraum befindlichen Elektrolyten.

Nach einem betriebsinternem Stand der Technik bereitet die Aufbereitung von salpetersäurehältigen, schwefelsauren Chrom-III-Lösungen, wie sie bei der oxidativen Reinigung von Rauchgasen anfallen, grobe Schwierigkeiten. Bleibt bei der Aufarbeitung des oxidationsmittels Salpetersäure im Elektrolyt zurück, so entstehen an der Kathode in Gegenwart von Chrom-III-Ionen, neben dem Wasserstoff bis zu 30 % Ammoniumionen. Der Austrag dieser Ammoniumsalze ist nur durch aufwendige Verfahren möglich.

Wird die Salpetersäure vollständig aus dem Systementfernt, so bleibt als Kathodenreaktion die Wasserstoffentwicklung; doch besteht dabei die Gefahr, daß aus der schwefelsauren Lösung Chrom an der Kathode abgeschieden wird, welches der Lösung wieder zugesetzt werden muß.

Ein verfahren der eingangs genannten Art ist aus der Druckschrift "Chemical Abstracts", Band 90, Nr. 24, 11.Juni 1979, Columbus, Ohio (US), Seite 531, Spalte 1, Zusammenfassung 194736 w SU, A, 583202 (Letskitch), 5. Dezember 1977 bekannt.

Die in der Praxis erreichbaren Zellenspannungen liegen bei dieser Anordnung zwischen 4,8 und 6,4 Volt und können aufgrund der schlechteren Leitfähigkeit chromüberzogener Kathoden noch weiter erhöht werden.

Aufgabe der Erfindung ist es, ein Verfahren der eingangs genannten Art zu schaffen, das einerseits die Nachteile der bekannten Verfahren vermeidet und bei dem andererseits die Stromkosten für die Elektrolyse geringer sind.

Das erfindungsgemäße Verfahren ist dadurch gekennzeichnet, daß der Elektrolyt Salpetersäure, Schwefelsäure und Chrom-lll enthält und die Salpetersäure als Redoxträger für die als Kathode dienende Sauerstoffelektrode vervendet wird und daß durch Einspülen von Sauerstoff bzw. Luft die Salpetersäure regeneriert wird.

Das Verfahren gemäß der Erfindung erlaubt durch den Ersatz der Wasserstoffelektrode gegen eine Elektrodenreaktion mit bedeutend positiverem Elektrodenpotential eine beträchtliche Senkung der Stromkosten bei der Elektrolyse.

Als positivste Kathodenraktion bietet sich die kathodische Sauerstoffreduktion an. Die Reduktion von Sauerstoff in sauren Lösungen ist jedoch kinetisch stark gehemmt. Brauchbare Sauerstoffelektroden erfordern in saurem Milieu entweder teure Katalysatoren auf Edelmetallbasis oder geeignete Redoxüberträger. Die reduzierte Spezies des Redoxüberträgers muß eine so hohe Reaktivität aufweisen, daß sie durch den im Elektrolyt gelösten Sauerstoff wieder oxidiert werden kann. Als Kathodenreaktion für das erfindungsgemäße Verfahren, wurde die Reduktion von Salpetersäure gewählt, da ihr reversibles Potential mit +940 mV nahe dem der Sauerstoffelektrode liegt. Die unter diesen Bedingungen erreichbaren zellspannungen liegen zwischen 0,9 Volt und etwa 2 Volt. Das bedeutet, daß die Stromkosten für die Elektrolyse auf etwa 1/3 gesenkt werden können.

Weitere Vorteile liegen darin, daß bei Prozessen bei denen ausschließlich Nitrosegase zu Salpetersäure oxidiert werden, die aufwendige quantitative Entfernung der Salpetersäure aus der Chromschwefelsäure entfällt und daß unter Reaktionsbedingungen, d. h. bei Potentialen positiver +840 mV/NWE die Salpetersäure nicht bis zum Ammoniak reduziert werden kann.

Gemäß einem besonderen Merkmal der Erfindung wird die Elektrolyse bevorzugt mit einer Elektrolytzusammensetzung von 20 g/I bis 300 g/I H₂S0₄, 20 g/I bis 200 g/I HN0₃ und 20 g/I bis 30 g/I Chrom betrieben.

Nach einem weiteren Merkmal der Erfindung werden als Kathodenmaterial bevorzugt aktivierte Kohle und/oder Graphit eingesetzt.

Gemäß einer Ausgestaltung der Erfindung werden als Anodenmaterial Elektroden mit hoher Sauerstoffüberspannung wie z. B. Bleidioxid, Mangandioxid, Zinndioxid und/oder deren Kombinationen verwendet.

Die Elektrolysezelle besteht aus der üblichen Anordnung von mehreren durch Diaphragmen getrennten, hintereinander geschalteten Anodenund Kathodenräumen, wobei Anodenund Kathoden als bipolare Elektroden arbeiten. Der Elektrolyt wird über entsprechende Zuleitungen den einzelnen Kathodenräumen und anschließend den Anodenräumen zugeführt und über eine Sammelleitung abgezogen. Luft und /oder Sauerstoff wird beispielsweise über gelochte Rohre, die im Boden der Kathodenräume angeordnet sind, eingeblasen.

Die austretenden überschüssigen Gase werden abgesaugt und den Zellen wieder zugeführt. Abreagierter Sauerstoff wird kontinuierlich ersetzt.

Als Kathoden werden entweder poröse Gasdiffusionselektrodenaus aktivierter Kohle oder Graphit, oder Schüttelelektroden aus gleichem Material eingesetzt. Das verbraucht Restgas, mit Spuren von Stickoxiden, welche bei der Kathodenreaktion als Zwischenprodukte entstehen können und mit dem Gasstrom mitgerissen werden, wird der oxidativen Rauchgaswäsche wieder zugeführt.

## Patentansprüche

1. Verfahren zur elektrochemischen Oxidation von schwefelsauren Chrom-III-Lösungen zu Chrom-VI-Lösungen, in einer mittels Diaphragma unterteilten Zelle unter Einspülen von Luft in den im Kathodenraum befindlichen Elektrolyten, dadurch gekennzeichnet, daß der Elektrolyt Salpetersäure, Schwefelsäure und Chrom-III enthält und die Salpetersäure als Redoxträger für die als Kathode dienende Sauerstoffelektrode verwendet wird und daß durch Einspülen von Sauerstoff bzw. Luft die Salpetersäure regeneriert wird.

2. Verfahren nach Anspruch 1, dadurch gekennzeichnet, daß die Elektrolyse bevorzugt mit eine Elektrolytzusammensetzung von 20 g/I bis 300 g/I H₂S0₄, 20 g/I bis 200 g/I HN0₃ und 20 g/I bis 30 g/l Chrom betrieben wird.

3. Verfahren nach Aspruch 1 oder 2 dadurch gekennzeichnet, daß als Kathodenmaterial bevorzugt aktivierte Kohle und/oder Graphit eingesetzt werden.

4. Verfahren nach einem der Ansprüche 1 bis 3, dadurch gekennzeichnet, daß als Anodermaterial Elektroden mit hoher Sauerstoffüberspannung wie z. B. Bleidioxid, Mangandioxid, Zinndioxid und/oder deren Kombination vervendet werden.

## Revendications

1. Procédé d'oxydation électrochimique de solutions sulfuriques de chrome III en solutions de chrome VI, caractérisé par le fait que dans l'électrolyte sont contenus de l'acide nitrique, de l'acide sulfurique et du chrome, l'acide nitrique étant utilisé comme agent de transfert redox pour l'électrode à oxygène servant de cathode, et qu'on régénère l'acide nitrique par balayage d'oxygène ou d'air dans les électrolytes se trouvant dans le compartiment cathodique.

2. Procédé selon la revendication 1, caractérisé par le fait que l'électrolyse est conduite, de préférence, avec une composition de l'électrolyte de 20 g/I à 300 g/I de H₂SO₄, 20 g/I à 200 g/I de HN0₃, et 20 g/I à 30 g/I de chrome.

3. Procédé selon l'une des revendications 1 ou 2, caractérisé par le fait qu'on utilise, comme matériau de cathode, de préférence, du charbon actif et/ou du graphite.

4. Procédé selon l'une des revendications 1 à 3, caractérisé par le fait qu'on utilise, comme matériau d'anode, des électrodes présentant une surtension d'oxygène élevée, comme, par exemple, le dioxyde de plomb, le dioxyde de manganèse, le dioxyde d'étain et/ou leurs combinaisons.

## Claims

1. Process for the electrochemical oxidation of chromium (III) sulphate solutions to chromium (VI) solutions, characterised in that the electcrolyte contains nitric acid, sulphuric acid and chromium, the nitric acid being used as the redox agent for the oxygen electrode acting as the cathode, and in that the nitric acid is regenerated by flushing oxygen or air into the electrolyte situated in the cathode chamber.

2. Process according to claim 1, characterised in that electrolysis preferably operates at an electrolyte composition of 20 g/litre to 300 g/litre H₂S0₄, 20 g/litre to 200 g/litre HN0₃ and 20 g/litre to 30 g/litre chromium.

3. Process according to claim 1 or 2, characterised in that active carbon and/or graphite is preferably employed as the cathode material.

4. Process according to one of claims 1 to 3, characterised in that electrodes having high oxygen overvoltage, such as, for example lead dioxide, manganese dioxide, tin dioxide and/or combinations thereof are used as the anode material.
